# EUROPÄISCHE PATENTSCHRIFT

(11) **EP 1 259 761 B1**
(45) Veröffentlichungstag und Bekanntmachung des Hinweises auf die Patenterteilung: **10.11.2004**
(21) Anmeldenummer: 01923614.0
(22) Anmeldetag: 01.03.2001
(51) Int. Cl.: F23J 3/00, F28G 15/02

(54) **KOMPAKTER WASSERLANZENBLÄSER**
COMPACT WATER LANCE BLOWER
SOUFFLERIE COMPACTE POUR LANCE A EAU

(30) Priorität: 01.03.2000 DE 10009818
(43) Veröffentlichungstag der Anmeldung: 27.11.2002
(62) Teilanmeldung aus: 04018671.0
(73) Patentinhaber: Clyde Bergemann GmbH, 46485 Wesel (DE)
(72) Erfinder: BARTELS, Franz, 46499 Hamminkeln (DE); KESSEL, Alois, 46562 Voerde (DE); SCHRÖDER, Jürgen, 46049 Oberhausen (DE); SIMON, Stephan, 46499 Hamminkeln (DE); EIMER, Klaus, 40833 Ratingen (DE); PATZIG, Dieter, 40882 Ratingen (DE)
(74) Vertreter: Kahlhöfer, Hermann
(86) Internationale Anmeldenummer: PCT/EP2001/002287
(87) Internationale Veröffentlichungsnummer: WO 2001/065179

(56) Entgegenhaltungen:
- WO-A-93/12398
- DE-A- 19 637 700
- DE-C- 19 932 539

## Beschreibung

Die Erfindung bezieht sich auf einen Wasserlanzenbläser mit einer Wasserlanze, die mit ihrer Mündung an oder in einer Luke schwenkbar angeordnet ist, mit einem Antriebssystem, das mindestens zwei Antriebseinheiten zur Steuerung der Wasserlanze aufweist, und mit einer Haltevorrichtung zur Befestigung des Wasserlanzenbläsers an einer Wand. Derartige Wasserlanzenbläser werden insbesondere zur Reinigung von Wärmeanlagen eingesetzt, wobei die Wasserlanze einen Wasserstrahl durch die in Betrieb befindliche und mit Flammen und/oder Rauchgasen beströmte Wärmeanlage hindurch auf von der Luke aus erreichbare Wandbereiche blasen kann.

Wasserlanzenbläser dieser Art sind beispielsweise in der WO 96/38701, der WO 96/38702, der WO 96/38703 und der WO 96/38704 beschrieben. Die Wasserlanzenbläser geben dabei einen gebündelten Wasserstrahl durch den Feuerraum auf die gegenüberliegende Wand ab. Infolge der kinetischen Wasserstrahlenergie und des schlagartigen Verdampfens von in Poren der Ablagerungen eingedrungenem Wasser wird ein Abplatzen der Verschmutzungen aus Ruß, Schlacke und Asche bewirkt.

Der Auftreffbereich des vom Wasserlanzenbläser erzeugten Wasserstrahls folgt im allgemeinen einem bestimmten vorgebbaren Weg auf der zu reinigenden Fläche, auch Blasfigur genannt, wobei dieser Weg im allgemeinen mäanderförmig verläuft und gegebenenfalls Hindernisse, Öffnungen oder andere empfindliche Zonen ausspart.

Neben einer Steuerung des Antriebssystems durch eine Schablone, die zwingend eine ganz bestimmte Blasfigur erzeugt, wurden vor allem Zweiachsensteuerungen eingesetzt mit rechtwinklig zueinander angeordneten Steuerachsen, insbesondere einer waagerechten und einer senkrechten Achse, um mäanderförmige Blasfiguren einfach erzeugen zu können. Demzufolge weisen Antriebssysteme bekannter Wasserlanzenbläser eine horizontal ausgerichtete sowie eine vertikal ausgerichtete Antriebseinheit auf. Zumindest eine der beiden Antriebseinheiten ist dabei mit entsprechenden Vorrichtungen direkt an der Wärmeanlage befestigt. Die zweite Antriebseinheit bekannter Antriebssysteme weist Vorrichtungen auf, anhand derer diese zweite Antriebseinheit auf der ersten Antriebseinheit befestigbar ist, um eine Zweiachsensteuerung zu realisieren. Zumeist ist die zweite Antriebseinheit derart angeordnet, daß sie beispielsweise zusätzlich an der Wärmeanlage oder Teilen des Antriebssystems geführt ist. Solch ein Antriebssystem ist beispielsweise in der WO 93/12398 beschrieben.

Aufgrund der unterschiedlichen Anforderungen entsprechend der angestrebten Befestigung oder Führung, sind die Antriebseinheiten einzelner, bekannter Antriebssysteme stets unterschiedlich ausgeführt. Eine Antriebseinheit ist zumeist an einem Teil eines Rahmengerüstes befestigt. Diese Antriebseinheit bewegt während des Betriebes sowohl die andere Antriebseinheit als auch eine Wasserlanze und ist aus Stabilitäts- und Steifigkeitsgründen besonders robust ausgeführt. Im Gegensatz dazu ist die zweite Antriebseinheit, welche insbesondere an der Wasserlanze anlenkt ist, an die konstruktive Gestaltung der ersten Antriebseinheit angepaßt. Speziell ausgeführte Halte- und Befestigungsvorrichtungen sind deshalb erforderlich.

Die einzelnen Komponenten (wie beispielsweise das Antriebssystem, die Wasserzuleitung, der Steuerschrank) bekannter Wasserlanzenbläser sind weiterhin derart um eine zentral positionierte Wasserlanze angeordnet, daß diese in Bereichen außerhalb des Schwenkbereiches der Wasserlanze angeordnet sind, um den Schwenkbereich nicht zu begrenzen. Zusätzlich ist die Wasserlanze mit einer Wasserzuleitung verbunden, welche den Bewegungen der Wasserlanze folgen muß und diese gleichzeitig nicht einschränken darf. Eine solche Wasserzuleitung bekannter Wasserlanzenbläser wird deshalb unmittelbar nach Verlassen der Wasserlanze aus dem Schwenkbereich heraus geführt. Aus diesen Gründen haben bekannte Wasserlanzenbläser ein deutlich größeren Platzbedarf als die eigentliche Bewegung der Wasserlanze erfordert. Dies ist besonders dann problematisch, wenn der Einsatzort eines Wasserlanzenbläsers von einer Vielzahl von baulichen Erfordernissen der Wärmeanlage, wie beispielsweise Rohrleitungen, Träger, Armaturen etc. begrenzt ist. Es ist somit denkbar, daß die Positionierung bekannter Wasserlanzenbläser an einer gewünschten Stelle der Wärmeanlage deshalb nicht stattfinden kann, weil nicht ausreichend Raum für den gesamten Wasserlanzenbläser vorhanden ist, obwohl der erforderliche Schwenkbereich der Wasserlanze gewährleistet wäre.

Die unterschiedlichen Ausführungsformen der Wasserlanzenbläser setzen ein hohes Maß an logistischem Aufwand bei der Produktion, dem Vertrieb sowie dem Service voraus. Eine Produktion beinhaltet eine Vielzahl von Herstellungsprozessen, welche von der Ausfiihrungsform verschiedenartiger Antriebseinheiten abhängig sind. Zu diesem Zweck werden unterschiedlichste Maschinen und Werkzeuge sowie speziell ausgebildetes Personal benötigt.

Aufgabe der vorliegenden Erfindung ist es, einen Wasserlanzenbläser der eingangs genannten Art aufzuzeigen, dessen Platzbedarf im wesentlichen der Fläche unter dem maximalen Schwenkbereich der Wasserlanze entspricht, der leicht zu montieren und zu warten ist und der die oben angeführten logistischen Anforderungen an ein Unternehmen reduziert, wobei die Wasserlanze entlang vorgebbarer Blasfiguren mit unterschiedlichen Geschwindigkeiten steuerbar ist.

Die Aufgabe wird durch einen Wasserlanzenbläser gemäß dem Anspruch 1 gelöst. Weitere vorteilhafte Ausgestaltungen sind in den abhängigen Ansprüchen beschrieben.

Der erfindungsgemäße Wasserlanzenbläser weist eine Wasserlanze auf, die einerseits mit ihrer Mündung an oder in einer Luke schwenkbar angeordnet ist und andererseits mit einem Wasserzuleitungssystem verbunden ist. Die Wasserlanze kann einen Wasserstrahl durch die im Betrieb befindliche und mit Flammen und/oder Rauchgasen beströmte Wärmeanlage hindurch auf von der Luke erreichbare Wandbereiche blasen. Die Wasserlanze wird durch ein Antriebssystem mit zwei Antriebseinheiten gesteuert und erlaubt somit die Erzeugung beliebiger Blasfiguren durch die Wasserlanze. Weiterhin weist der Wasserlanzenbläser eine Haltevorrichtung auf, die zur Befestigung des Wasserlanzenbläsers an einer Wand der Wärmeanlage dient. Diese Haltevorrichtung zeichnet sich dadurch aus, daß in ihr Teile des Wasserzuleitungssystems integriert sind.

Durch die Integration von Teilen der Wasserzuführung in Bereiche des Wasserlanzenbläsers, die nahe an der Wasserlanze angeordnet sind, ist der Wasserlanzenbläser besonders kompakt ausgeführt. Die Haltevorrichtung stellt zudem eine Art Adapter zwischen einer zumeist starr ausgeführten Wasserzuleitung und einer beweglichen, flexiblen Weiterleitung des Wassers zur Wasserlanze hin dar. Die Weiterleitung wird nur in einem relativ geringen Abschnitt bewegt, wodurch geringere Kräfte zur Bewegung der Wasserlanze nötig sind und der Raum, in dem sich Teile des Wasserlanzenbläsers bewegen, deutlich reduziert wird. Gerade diese Reduzierung des Bewegungsraumes hat zur Folge, daß bei der Positionierung des erfindungsgemäßen Wasserlanzenbläsers eine aufwendige Anpassung des Wasserzuleitungssystems an die baulichen Gegebenheiten der Wärmeanlage nicht mehr erforderlich ist.

Dementsprechend ist es besonders vorteilhaft, wenn die Haltevorrichtung mindestens eine Anschlußvorrichtung für eine separate Wasserzuleitung aufweist. Insbesondere die Verwendung von standardisierten Anschlußvorrichtungen ist vorteilhaft, wodurch die Wasserzuleitungen starr ausgebildet werden können, zum Beispiel als Leitungsrohre. Weiterhin hat die Haltevorrichtung mindestens ein Anschlußelement für eine flexible Leitung zum Weiterleiten von Wasser zur Wasserlanze. Die Ausführung des Anschlußelements ist flexibel gestaltbar und richtet sich nach der Art der Wasserweiterleitung zur Wasserlanze hin, wobei der gewünschte Schwenkbereich der Wasserlanze nicht eingeschränkt wird.

Besonders vorteilhaft ist es, die Haltevorrichtung mit wenigstens einem Verteiler aufzuführen, welcher einen durchströmenden Wasserfluß teilt und die Wasserzuleitung mit mindestens zwei Anschlußelementen verbindet. Ein großer Wasserzustrom kann derart in mehrere Wasserströme unterteilt werden, wodurch eine anwendungsgerechte Gestaltung der flexiblere Leitung des Wassers zur Wasserlanze möglich ist.

Gemäß einer vorteilhaften Ausgestaltung des Wasserlanzenbläsers ist in die Haltevorrichtung mindestens ein Ventil integriert. Das Ventil dient der Regulierung des in der Düse der Wasserlanze erzeugten Drucks, wodurch die Qualität des erzeugten Wasserstrahls in Verbindung Regeleinheit durch einen Bediener in einfacher Weise beeinflußbar ist.

Gemäß einer weiteren Ausgestaltung ist die flexible Leitung von der Haltevorrichtung zu der Wasserlanze als flexibles Schlauchsystem ausgeführt, wobei der Wasserstrom auf zwei oder mehr parallele Schläuche aufgeteilt ist. Die Aufteilung des Wasserstroms kann dabei entweder innerhalb der Haltevorrichtung, wie beispielsweise mit einem Verteiler, oder durch das Schlauchsystem selbst erfolgen. Die Aufteilung des Wasserstroms auf zwei oder mehr Schläuche führt zu deutlich geringeren Biegeradien des Schlauchsystems und trägt somit zur Kompaktheit und Flexibilität des Wasserlanzenbläsers bei.

Besonders vorteilhaft ist es, das Schlauchsystem mit vier Schläuchen auszuführen, die so angeordnet sind, daß jeder Schlauch mit seinem Querschnittsmittelpunkt auf den Ecken eines imaginären Quadrates angeordnet ist. Auf diese Weise werden bevorzugte Biegerichtungen des Schlauchsystems erzeugt, die entsprechend den gewünschten Bewegungsabläufen der Wasserlanze ausgerichtet werden können. Die Schläuche können durch einfache Mittel, wie z.B. Kabelbinder, in dieser Anordnung fixiert werden.

Gemäß einer Weiterbildung ist das Schlauchsystem mit drei oder mehr Schläuchen ausgeführt, die mit ihren Querschnittsmittelpunkten auf einer Geraden angeordnet sind. Die Ausrichtung des Schlauchsystems ist dabei so an die Bewegungsabläufe der Wasserlanze anzupassen, daß die Reibung an den Schlauchwänden möglichst gering ist.

Gemäß einer weiteren Ausführungsform weist das Schlauchsystem einen Mantelschlauch auf, der zumindest teilweise zwei oder mehr Schläuche umgibt. Dies kann beispielsweise gerade in besonders durch Biegung oder Verschmutzung beanspruchten Teilbereichen des Schlauchsystems erfolgen. Besonders vorteilhaft ist es, wenn der Mantelschlauch in seinem Inneren mit Gleitmittel (z.B. Talkum) versehen ist, das sich im wesentlichen zwischen dem Mantelschlauch und den Schläuchen verteilt. Dadurch wird eine bei Biegebeanspruchung auftretende Reibung außen an den Schlauchwänden reduziert.

Besonders vorteilhaft ist es, wenn die in der Haltevorrichtung integrierten Teile des Wasserzuleitungssystems in einer Ecke des Antriebssystems konzentriert angeordnet sind. Auf diese Weise ist Bewegungsbereich der Wasserlanze nicht einschränkt.

Besonders vorteilhaft, auch unabhängig von der sonstigen Bauform der Haltevorrichtung, ist es, wenn das Antriebssystem des Wasserlanzenbläsers zwei Antriebseinheiten aufweist, die sich dadurch auszeichnen, daß sie als Module ausgebildet sind. Das bedeutet, daß die Antriebseinheiten für sich funktionale Einheiten bilden und als solche komplett austauschbar sind. Derartig ausgebildete baugleiche Antriebseinheiten in einem Antriebssystem sind demzufolge auch untereinander austauschbar. Das hat den Vorteil, daß beispielsweise während einer Reparatur die Antriebseinheit einfach entfernt und durch eine neue Antriebseinheit ersetzt werden kann. Eine modulare Ausführungsform der Antriebseinheiten reduziert zusätzlich die logistischen Aufwendungen eines Unternehmens, welches nunmehr lediglich eine reduzierte Variantenzahl der Antriebseinheiten herzustellen, zu lagern oder logistisch zu verwalten hat. Dies senkt in erheblichem Maße die Herstellungs- und Servicekosten des Unternehmens.

Weiterhin unterstützt ein derartiger Aufbau des Antriebssystems die eine kompakte und einfache Anordnung des Wasserlanzenbläsers. Die Befestigung der Haltevorrichtung an einer Wärmeanlage kann somit in der gewünschten Position vorgenommen werden. Ausgehend von dieser Position können die Antriebseinheiten beliebig angeordnet werden, so daß gegebenenfalls mit Rücksicht auf Komponenten der Wärmeanlage die Antriebseinheiten derart kombiniert werden, daß ein gewünschter Schwenkbereich der Wasserlanze realisiert ist.

Die erste und zweite Antriebseinheit werden senkrecht zueinander angeordnet und miteinander verbunden, wobei die erste mit der Haltevorrichtung verbunden ist und die zweite Antriebseinheit durch die erste verfahren wird. Die zweite Antriebseinheit lenkt die Wasserlanze an, so daß deren Endbereich während des Betriebes eine maximale Projektionsfläche überstreichen kann. Somit ergibt sich eine Anordnung der Antriebseinheiten, die in Randpositionen des Verfahrweges der ersten Antriebseinheit L-förmig und in einer Mittelposition des Verfahrweges T-förmig ist. Die Ausrichtung der L- bzw. T-förmigen Anordnung ist dabei unerheblich. Ein Rahmen wird für eine solche Anordnung nicht benötigt. Vorteilhaft und besonders bevorzugt ist die Anordnung der integrierten Teile des Wasserzuleitungssystems im Bereich einer Ecke der Projektionsfläche der Wasserlanze.

Gemäß einer weiteren Ausgestaltung ist die zweite Antriebseinheit des Antriebssystems mit einem Verbindungsselement ausgeführt, das seitlich mit einem Ende von der zweiten Antriebseinheit hervorsteht. Mit diesem Ende des Verbindungsselements ist die Wasserlanze angelenkt. Das Verbindungsselement ist dabei so auszuführen, daß die Bewegungsfreiheit der Wasserlanze nicht eingeschränkt ist. Dabei ist das Verbindungsselement derart angeordnet, daß das hervorstehende Ende zu der Seite des Antriebssystems des Wasserlanzenbläsers ausgerichtet ist, die der Haltevorrichtung, insbesondere mit integrierten Teilen des Wasserzuleitungssystems, zugewandt ist.

Diese Ausrichtung des Verbindungsselements hat einen sehr kompakten und platzsparenden Wasserlanzenbläser zur Folge, da auf diese Weise die Antriebseinheiten und die Haltevorrichtung im wesentlichen auf einer von dem hinteren Endbereich der Wasserlanze überschwenkbaren Fläche angeordnet sind. Das Verbindungselement wird durch die zwei Antriebseinheiten in einer Ebene bewegt und ermöglicht somit die Bewegung der Wasserlanze. Aufgrund der unterschiedlichen Positionen der Wasserlanze variiert der Anlenkpunkt des Verbindungselementes. Neigt sich die Wasserlanze stark (wenn beispielsweise beide Antriebseinheiten nahe einer Randposition sind), wandert der Anlenkpunkt in den äußeren Bereich der Wasserlanze zur flexiblen Leitung hin. Bei einer aufrechten Position liegt der Anlenkpunkt näher an der Mündung der Wasserlanze. Weiterhin müssen an dem äußeren Ende bestimmte Vorrichtungen zur Befestigung der flexiblen Leitung vorgesehen sein, welche die Bewegungsfreiheit der Wasserlanze nicht einschränken. Aus diesen Gründen wird die Wasserlanze nicht an ihrem äußeren Ende mit dem Verbindungselement angelenkt ist, sondern erstreckt sich weiter über den Anlenkpunkt hinaus. Dieses äußerste Ende der Wasserlanze überstreicht während des Betriebes des Wasserlanzenbläsers eine maximale Fläche, auf welcher bei entsprechen ausgerichtetem Verbindungselement sowohl die Antriebseinheiten als auch die Haltevorrichtung mit integrierten Teilen des Wasserleitungssystems angeordnet sind.

Gemäß einer weiteren Ausgestaltung weisen die modularen Antriebseinheiten jeweils mindestens einen Motor, eine Spindel und eine Spindelmutter auf. Der Motor ist mit der Spindel verbunden und dreht somit während des Betriebes die Spindel, wodurch die auf der Spindel gelagerte Spindelmutter translatorisch bewegt wird. Derartige Antriebseinheiten sind für eine exakte Wegsteuerung besonders geeignet. Zusätzlich zeichnen sie sich durch ihren einfach Aufbau aus.

Gemäß einer Weiterbildung weist der Wasserlanzenbläser ein Führungssystem mit Gleitschuhen und Schienen auf. Dabei ist die Spindelmutter mit den Gleitschuhen verbunden. Die Gleitschuhe werden mittels zwei paralleler Schienen geführt. Die Schienen sind direkt an der Antriebseinheit befestigt und dabei so ausgerichtet, daß diese parallel zur Spindel verlaufen. Auf diese Weise wird die Biege- und Torsionssteifigkeit der Antriebseinheit erhöht.

Besonders vorteilhaft ist es, die Motoren der Antriebseinheiten als EC-Motoren (electronic communication) auszuführen. EC-Motoren können entsprechend ihrem Einsatzzweck optimiert werden und ermöglichen somit eine zuverlässige Wegsteuerung der Spindelmutter. Weiterhin zeichnen sich diese Motoren durch eine geringe Wärmeentwickung, hohe Drehzahlen sowie die Möglichkeit einer Erfassung der Drehzahl zur Bestimmung der zurückgelegten Wege einer über eine Spindel verbundenen Spindelmutter. Besonders vorteilhaft ist es, wenn zusätzlich zur Wegsteuerung der Wasserlanze durch die Motoren der Antriebseinheiten, die Wasserlanze mit einem Bewegungssensor ausgeführt ist, welcher Störungen in der Bewegungsübertragung meldet.

Gemäß einer Weiterbildung sind die Gleitschuhe mit einer Befestigungseinheit verbunden. Die Befestigungseinheit ist dabei entweder mit der Anzahl von Gleitschuhen verbunden, welche auf einer Schiene translatorisch bewegt werden, oder sie ist mit der gesamten Anzahl von Gleitschuhen verbunden. Falls die Befestigungseinheit mit allen Gleitschuhen verbunden ist, stellt diese eine Art Plattform dar, die einen Bereich zwischen den Schienen bedeckt und die Spindelmutter fixiert. Eine derartig ausgeführte Befestigungseinheit erhöht deutlich die Torsionssteifigkeit der Antriebseinheit.

Die Befestigungseinheit weist gemäß einer weiteren Ausgestaltung Positionierhilfen zur exakten Ausrichtung von auf der Befestigungseinheit befestigbaren Strukturen auf. Die Befestigungseinheit stellt eine Art Schnittstelle zu den Strukturen dar, welche durch die Antriebseinheit bewegt werden. Derartige Strukturen sind beispielsweise eine weiter Antriebseinheit, das Verbindungselement zur Fixierung der Wasserlanze oder Komponenten, welche Teil einer Führung auf der Wärmeanlage darstellen. Die genaue Wegsteuerung der Wasserlanze entlang vorgegebenen Blasfiguren mit beliebigen Geschwindigkeiten setzt eine exakte Ausrichtung dieser Strukturen an der Antriebseinheit voraus. Mit derartigen Positionierhilfen werden Montagefehler vermieden.

Besonders vorteilhaft ist es, die Positionierhilfen als Stifte, Nuten oder Bohrungen auszuführen. Diese Positionierhilfen können an einer Befestigungseinheit auch beliebig kombiniert ausgerührt sein. Die Positionierhilfen ermöglichen bei entsprechender Ausgestaltung der zu befestigenden Strukturen eine Art Formschluß und unterstützen somit die Fixierung der Strukturen in einer vorgebbaren Position.

Gemäß einer Weiterbildung ist an der Befestigungseinheit einer ersten Antriebseinheit eine zweite Antriebseinheit fixierbar. Das bedeutet, daß die zweite Antriebseinheit derart ausgebildet ist, daß sich diese an der Befestigungseinheit befestigen läßt, indem beispielsweise ein Zusammenwirken von Positionierhilfe und der zweiten Antriebseinheit gewährleistet ist. Somit sind zwei modular ausgeführte Antriebseinheiten einfach zu einer Zweiachsensteuerung für einen Wasserlanzenbläser montierbar.

Gemäß einer weiteren Ausführungsform weist die Antriebseinheit eine käfigartige Profilschiene und eine Abdeckung auf. Die käfigartige Profilschiene sowie die Abdeckung umschließen zumindest teilweise schmutzempfindliche Komponenten der Antriebseinheit. Besonders schmutzempfindlich sind dabei beispielsweise der Motor, die Spindel, die Spindelmutter, sowie die Teile eines translatorischen Führungssystems mit Gleitschuhen und Schienen. Aufgrund des Montageortes ist das Antriebssystem für einen Wasserlanzenbläser in hohem Maße unterschiedlichsten Umweltbedingungen ausgesetzt. Der hohe Anteil von Ruß oder Asche in der Umgebungsluft sowie gegebenenfalls Leckage- oder Spritzwasser werden auf diese Weise von dem Spindel- und Führungssystem ferngehalten.

Auf der käfigartigen Profilschiene sind die Schienen des Führungssystems befestigt. Die Seitenwände der Profilschiene umschließen zumindest teilweise die Schienen sowie die darauf geführten Gleitschuhe. Die Abdeckung ist oberhalb der Spindel angeordnet und erstreckt sich im wesentlichen zwischen den Seitenwänden der Profilschiene. Die Anordnung von Profilschiene und Abdeckung erfolgt bevorzugt derart, daß die innenliegenden und schmutzempfindlichen Komponenten nahezu vollständig umschlossen sind.

Besonders vorteilhaft ist es, die Befestigungseinheit außerhalb der käfigartigen Profilschiene anzuordnen. Eine Verbindung der Befestigungseinheit mit den Gleitschuhen im Inneren der Profilschiene ist dabei so ausgeführt, daß innenliegende Bereiche der Profilschiene gegen Verunreinigungen abgedichtet sind. Die Spindel sowie das Führungssystem sind somit geschützt, und die Befestigungseinheit bietet zudem eine externe Anschlußmöglichkeit.

Die beschriebene Anordnung von Profilschiene und Abdeckung hat die Ausbildung mindestens eines Spaltes zur Folge. Dieser Spalt ist notwendig, um die Bewegung der Spindelmutter auf äußere Strukturen, insbesondere die Wasserlanze des Wasserlanzenbläsers, zu übertragen. Gemäß einer weiteren Ausführungsform weist das Antriebssystem mindestens einen Faltenbalg auf, der so angeordnet ist, daß dieser zumindest teilweise mindestens einen Spalt zwischen der Profilschiene und Abdeckung abdichtet. Besonders vorteilhaft ist es, den Faltenbalg einerseits stirnseitig mit der käfigartigen Profilschiene sowie andererseits mit der Befestigungseinheit zu verbinden. Der Faltenbalg ist dabei insbesondere zusätzlich an der Profilschiene geführt und überdeckt somit den mindestens einen Spalt zwischen Profilschiene und Abdeckung.

Gemäß einer anderen Ausfiihrungsform ist der Faltenbalg nicht mit der beweglichen Befestigungseinheit verbunden, sondern dient dem Schutz während der Stillstandzeiten des Wasserlanzenbläsers. Das bedeutet, daß der Faltenbalg zu Beginn eines Reinigungszyklus des Wasserlanzenbläsers in eine Position bewegt wird, in der sich dieser nur noch über Randbereiche des Spalts erstreckt und nach Beendigung des Reinigungszyklus wieder gestreckt wird und somit den mindestens einen Spalt bis zur Befestigungseinheit abdeckt. Diese Ausführungsform ist besonders gut geeignet in Verbindung mit zusätzlichen Dichtungseinrichtungen am Spalt, die während des Betriebes des Wasserlanzenbläsers das Eindringen von Verunreinigungen in innere Bereiche der Antriebseinheit verhindern.

Gemäß einer weiteren Ausgestaltung des Wasserlanzenbläsers ist mindestens ein Gleitschuh jeweils einer Schiene mit einem Schiffchen verbunden. Dabei kann die Befestigungseinheit sowohl zwischen Gleitschuh und Schiffchen als auch auf der den Gleitschuhen abgewandten Seite des Schiffchens befestigt sein. Falls das mindestens eine Schiffchen als Schnittstelle mit weiteren Strukturen dient, ist dieses bevorzugt mit Positionierhilfen ausgestattet. Unter einem Schiffchen ist dabei eine längliche Struktur zu verstehen, welche an ihren schmalen Enden sich derart verjüngt, daß eine Keilform entsteht. Das Schiffchen ist in einem Spalt zwischen Profilschiene und Abdeckung angeordnet und ragt somit über die Abdeckung heraus.

Bereiche zwischen feststehenden Teilen der Antriebseinheiten, wie beispielsweise die Profilschiene oder die Abdeckung, sowie den bewegbaren Teilen (Befestigungseinheit oder Schiffchen) werden gemäß einer Weiterbildung des Antriebssystems mit Dichtungseinrichtung ausgeführt. Wegen der im Betrieb des Wasserlanzenbläsers auftretenden Beschleunigungen und Geschwindigkeiten. sind die Dichtungseinrichtungen robust ausgeführt. Weiterhin sind die Dichtungseinrichtungen auf die äußere Umgebung angepaßt, wobei in diesem Zusammenhang insbesondere die Temperaturunempfindlichkeit der Dichtungseinrichtung im Vordergrund steht, da das Antriebssystem zumeist direkt an der Wärmeanlage befestigt ist.

Die Profilschiene und die Abdeckung weisen gemäß einer weiteren Ausführungsart Gummilippen auf, welche sich über die Spalte erstrecken und an den Schiffchen anliegen. Vorzugsweise sind die Gummilippen so ausgeführt, daß sich die Gummilippen der Profilschiene und der Abdeckung eines Spaltes einander wenigstens teilweise berühren. Bei einer translatorischen Bewegung der Spindelmutter wird das Schiffchen zwischen den Gummilippen eines Spaltes bewegt, wobei die Keilform des Schiffchens die Gummilippen öffnet. Derartig ausgeführte Gummilippen dichten die Spalte zwischen der käfigartigen Profilschiene und der Abdeckung ab und schützen somit innenliegende Bereiche.

Eine andere besonders vorteilhafte Ausgestaltung des Wasserlanzenbläsers weist zur Abdichtung des Spaltes der Antriebseinheit zwei Bänder auf. Die Bänder sind mit der Profilschiene sowie mit der Abdeckung verbunden und erstrecken sich über den abzudichtenden Spalt. Zwischen diesen Bändern wird die bewegbare Struktur geführt. Besonders vorteilhaft ist es, ein nach außen gerichtetes Band aus Metall ein nach innen gerichtetes Gummiband zu verwenden. Die Bänder liegen in von der beweglichen Struktur entfernten Bereichen aufeinander und öffnen sich nahe der Position der beweglichen Struktur. Das Metallband stellt beispielsweise einen guten Schutz gegenüber Asche etc. dar, während das flexible und elastische Gummiband sich besonders gut an die bewegliche Struktur anpaßt.

Gemäß noch einer weiteren Ausführungsform ist in die Profilschiene Luft mit Überdruck einleitbar. Die Luft entweicht im wesentlichen durch die Spalte zwischen Profilschiene und Abdeckung. Aufgrund des Luftstroms aus innenliegenden Bereichen der Profilschiene nach außen wird das Eindringen von Schmutz und Ruß aus der Umgebung des Antriebssystems verhindert.

Gemäß einer Weiterbildung des Wasserlanzenbläsers zeichnet sich die Haltevorrichtung durch integrierte Steuerungselemente für zumindest eine Antriebseinheit oder zur Ausbildung und Überwachung eines Wasserstrahls aus. Diese Steuerungselement beeinflussen beispielsweise die Drehzahl des Motors oder regulieren den von der Wasserlanze ausgeblasenen Wasserstrom.

Besonders vorteilhaft ist es, die Haltevorrichtung mit Kontrollanzeigen und/oder Bedienungselementen auszurüsten, mit welchen gegebenenfalls die Steuerungselemente beeinflußbar sind. Auf diese Weise kann der Wasserlanzenbläser vor Ort durch einen Bediener kontrolliert und gesteuert werden. Die Integration der Steuerungselemente sowie der Kontrollanzeigen und Bedienungselemente führt zu einer sehr kompakten Ausführungsform eines Antriebssystems für einen Wasserlanzenbläser.

Gemäß einer Weiterentwicklung weist die Haltevorrichtung Anschlüsse für eine Fernbedienung und/oder Femdiagnose auf. Das bedeutet, daß beispielsweise die Steuerungselemente über ein Bussystem mit einer entfernten Diagnosestation verbindbar ausgeführt ist und somit eine Femüberwachung der Funktionsweise des Wasserlanzenbläsers möglich ist.

Die Erfindung wird anschließend anhand von besonders vorteilhaften und bevorzugten, zeichnerisch dargestellten Ausführungsbeispielen noch näher erläutert. Dabei zeigen:
- Figur 1: eine schematische Darstellung einer Ausführungsform des erfindungsgemäßen Wasserlanzenbläsers,
- Figur 2: eine perspektivische Ansicht einer Ausführungsfonn einer Antriebseinheit,
- Figur 3: eine perspektivische Ansicht einer Ausführungsform einer Antriebseinheit mit Dichtungseinrichtungen,
- Figur 4: eine weitere perspektivische Ansicht einer Ausführungsform einer Antriebseinheit mit Dichtungseinrichtungen,
- Figur 5: eine Darstellung einer Ausführungsform des Schlauchsystems,
- Figur 6: eine weitere Ausführungsform des Schlauchsystems,
- Figur 7: eine schematische Seitenansicht eines Ausführungsbeispiels mit einer Wasserlanze in Randposition und
- Figur 8: eine schematische Draufsicht des Ausführungsbeispiels von Figur 7.

In Figur 1 ist schematisch eine Ausführungsform eines Wasserlanzenbläser dargestellt. Eine Wasserlanze 18 ist einerseits mit ihrer Mündung 31 in einer Luke 32 schwenkbar angeordnet und andererseits (nicht dargestellt) mit einem Schlauchsystem 21 verbunden. Die Wasserlanze 18 wird dabei mit zwei modular ausgebildeten Antriebseinheiten 2 bewegt, welche jeweils einen Motor 3, eine Profilschiene 10 sowie eine Abdeckung 11 aufweisen. Eine erste, vertikal ausgerichtete Antriebseinheit 2 ist mittels einer Haltevorrichtung 1 an der Wärmeanlage befestigt. Diese vertikal ausgerichtete Antriebseinheit 2 ist mit einer zweiten, horizontal ausgerichteten Antriebseinheit 2 verbunden. Die Wasserlanze 18 wird durch ein Verbindungselement 27 mit einem seitlich 37 hervorstehenden Ende 36 von der horizontal ausgerichteten Antriebseinheit 2 angelenkt.

In die Haltevorrichtung 1 sind Teile eines Wasserzuleitungssystems integriert. So weist die dargestellte Haltevorrichtung 1 Anschlußvorrichtung 15 auf, an welche eine separate Wasserzuleitung angeschlossen werden kann. Innerhalb der Haltevorrichtung 1 ist ein Verteiler 17 angeordnet, welcher den zugeführten Wasserstrom in mehrere Wasserströme unterteilt und an eine entsprechende Anzahl von Anschlußelementen 16 weiterleitet. Zusätzlich weist die Haltevorrichtung 1 ein Ventil 44 zur Regulierung des Wasserdrucks auf. Die Weiterleitung des Wassers ausgehend von den Anschlußelementen 16 zur Wasserlanze 18 hin erfolgt mittels eines flexiblen Schlauchsystems 21.

Die Haltevorrichtung 1 ist mit unterschiedlichen Kontrollanzeigen 20, und Bedienungselementen 24 ausgeführt, anhand derer das Betriebsverhalten des Wasserlanzenbläsers beobachtet und gegebenenfalls beeinflußt werden kann. Mit den Bedienungselementen 24 sind in der Haltevorrichtung 1 angeordnete Steuerungselemente 19 beeinflußbar. Die Steuerungselemente überwachen und regulieren zumindest einen Motor 3 einer Antriebseinheit 2 und/oder die Ausbildung eines Wasserstrahls. Die Anschlüsse 23 ermöglichen die Weiterleitung von Daten, welche das Betriebsverhaltens des Wasserlanzenbläsers beschreiben, an eine entfernte und nicht dargestellte Diagnoseeinheit.

Figur 2 zeigt perspektivisch und schematisch eine Detailansicht einer Ausführungsform einer Antriebseinheit 2 und stellt eine Anordnung der Komponenten eines Spindel- und Führungssystemes im Inneren einer nicht dargestellten Profilschiene 10 sowie einer ebenfalls nicht dargestellten Abdeckung 11 dar. Ein Motor 3 ist mit einer Spindel 4 verbunden und ermöglicht somit die Übertragung eines Drehmomentes. Auf der Spindel 4 ist eine Spindelmutter 5 angeordnet, welche auf der Spindel 4 translatorisch bewegbar ist.

Die Spindelmutter 5 ist mit Gleitschuhen 6 verbunden, wobei diese auf zwei parallel zu der Spindel 4 ausgerichteten Schienen 7 geführt sind. Ein solches Führungssystem erhöht deutlich die Torsionssteifigkeit des Antriebssystems. Weiterhin ist die Spindelmutter 5 mit einer Befestigungseinheit 8 verbunden, welche Positionierhilfen 9 zur exakten Ausrichtung von zu befestigenden Strukturen hat. Aufgrund der Tatsache, daß während des Betriebes der Antriebseinheiten Relativbewegungen zwischen Spindelmutter 5 und Spindel 4 sowie zwischen den Schienen 7 und den Gleitschuhen 6 stattfinden, muß die Antriebseinheit 2 gegenüber Verunreinigungen und Wasser abgedichtet ausgeführt werden, wobei die Fig. 3 und Fig. 4 vorteilhafte Ausführungsformen darstellen.

Figur 3 zeigt eine perspektivische Darstellung einer Ausführungsform einer Antriebseinheit 2. Die äußere Struktur der Antriebseinheit 2 wird durch eine käfigartige Profilschiene 10 gebildet. Die Profilschiene 10 weist eine An Bodenplatte 40 sowie zwei Seitenwände 41 auf. Zwischen den Seitenwänden 41 der Profilschiene 10 ist eine Abdeckung 11 angeordnet. Zwischen der Abdeckung 11 und einer Seitenwand 41 der Profilschiene 10 ist jeweils ein Spalt 12 gebildet. Eine Befestigungseinheit 8 ist außerhalb der Profilschiene 10 angeordnet und bietet derart Möglichkeiten zur Befestigung weiterer Teile des Wasserlanzenbläsers. Die dargestellt Ausführungsform weist zwei Faltenbälge 28 auf, welche sich zumindest teilweise über den Spalt 12 erstrecken. Diese Faltenbälge 28 werden im Betrieb des Wasserlanzenbläsers nicht mit der Befestigungseinheit 8 bewegt, sondern vor Beginn eines Reinigungszyklus in der dargestellten Weise positioniert. Der Schutz der Spalte 12 wird bei der dargestellten Ausführungsform mit den Faltenbälgen 28 zusätzlich durch eine Anordnung von (nicht dargestellten) Bändern 29 und 30 ergänzt. Dabei ist die Befestigungseinheit zwischen einem äußeren Metallband 29 und einem inneren Gummiband 30 angeordnet. Nach dem Reinigungszyklus werden die Faltenbälge 28 derart gezogen, daß der gesamte Spalt 12 bis zur Befestigungseinheit 8 bedeckt ist. Es ist ebenfalls möglich, den Spalt 12 auf beiden Seiten der Befestigungseinheit 8 mit jeweils einem Faltenbalg 28 abzudecken, wobei die Befestigungseinheit 8 nach dem Reinigungszyklus nicht in eine bestimmte Position nahe einem Ende der Antriebseinheit 2 verfahren werden muß.

Figur 4 zeigt eine perspektivische Darstellung einer Ausführungsform einer Antriebseinheit 2. Die äußere Struktur der Antriebseinheit 2 wird durch eine käfigartige Profilschiene 10 gebildet. Die Profilschiene 10 weist eine Bodenplatte 40 sowie zwei Seitenwände 41 auf. Die Seitenwände 41 neigen sich an der der Bodenplatte 40 abgewandten Seite nach innen. Zwischen den Seitenwänden 41 der Profilschiene. 10 ist eine Abdeckung 11 angeordnet. Zwischen der Abdeckung 11 und einer Seitenwand 41 der Profilschiene 10 ist jeweils ein Spalt 12 gebildet. In jeweils einem Spalt 12 ist ein Schiffchen 13 angeordnet, welches entlang dem Spalt 12 durch die Spindel 4 und den Motor 3 translatorisch bewegbar ist. Die translatorische Bewegung der Schiffchen 13 wird über zwei Schienen 7 auf der Bodenplatte 40 der Profilschiene 10 geführt. Um zu verhindern, daß Schmutz in das Innere der Antriebseinheit 2 gelangt, sind die Seitenwände 41 der Profilschiene 10 sowie die Abdeckung 11 mit Dichtungseinrichtung , insbesondere Gummilippen 14 ausgeführt, welche über die Spalte 12 ragen und sich teilweise berühren. Die Schiffchen 13 werden von den Gummilippen 14 umschlossen, wobei die Keilform des Schiffchens 13 eine problemlose Bewegung zwischen den Gummilippen 14 gewährleistet.

Figur 5 zeigt einen Schnitt durch ein Schlauchsystem 21, das mit vier Schläuchen 22 ausgeführt. Die vier Schläuche 22 weisen jeweils einen Querschnittsmittelpunkt 25 auf, welche bei der dargestellten Ausführungsform auf den Ecken eines imaginären Quadrates (33) angeordnet sind. Weiterhin ist das Schlauchsystem 21 mit einem Mantelschlauch 34 ausgeführt, welcher die Schläuche 22 umgibt. Zwischen den Schläuchen 22 im Inneren des Mantelschlauches 34 befindet sich Gleitmittel 35, welches bei einer Biegebeanspruchung des Schlauchsystems 21 die auftretende Reibung reduziert.

Figur 6 zeigt eine weitere Anordnung von Schläuchen 22 des Schlauchsystems 21. Das Schlauchsystem 21 ist mit drei Schläuchen 22 ausgeführt, welche mit ihren Querschnittsmittelpunkten 25 auf einer Gerade 26 angeordnet sind. Erfolgt eine Biegung des Schlauchsystems 21 bevorzugt in einer Richtung senkrecht zur Gerade 26 wird die Reibung zwischen den Schläuchen 22 deutlich reduziert, da die Schläuche 22 in diesem Fall stets die gleichen Biegeradien aufweisen.

Figur 7 und Figur 8 zeigen schematisch unterschiedliche Ansichten eines Ausführungsbeispiels eines Wasserlanzenbläsers mit einer Wasserlanze 18, die schwenkbar in einer Luke 32 angeordnet ist und dienen der Erläuterung der platzsparenden Anordnung des erfindungsgemäßen Wasserlanzenbläsers. Die Wasserlanze 18 ist in einer extrem geneigten Position dargestellt, die dann eintritt, wenn die (nicht dargestellten) Spindelmuttern 5 der beiden Antriebseinheiten 2 zu einer Endposition auf der (nicht dargestellten) Spindel 5 bewegt werden. Die Wasserlanze 18 wird durch ein Verbindungselement 27 mit einem seitlich hervorstehenden Ende 36 bewegt bzw. geschwenkt. Während des Betriebes des Wasserlanzenbläsers ändert sich die Position der Wasserlanze 18, wobei diese innerhalb eines vorgebbaren Bewegungsbereiches 38 durch das Verbindungselement 27 geführt wird. Die Wasserlanze 18 erstreckt über diesen Bewegungsbereich 38 hinaus, wobei ein Endbereich 42 der Wasserlanze 18 eine größere Projektionsfläche 39 überstreicht. Diese Projektionsfläche 39 kann als minimaler Platzbedarf für die gewünschten Bewegungsabläufe der Wasserlanze angesehen werden. Aus diesem Grund ist der erfindungsgemäße Wasserlanzenbläser so ausgeführt, daß sich dieser im wesentlichen innerhalb dieser Projektionsfläche 39 befindet. Die Haltevorrichtung 1 mit den integrierten Teilen des Wasserzuleitungssystems 43 ist dabei in einer Ecke 45 der Projektionsfläche 39 angeordnet, so daß sie der Seite 37 der vertikalen Antriebseinheit 2 zugewandt ist, über die das Ende 36 des Verbindungselementes 27 hervorsteht. Der zur Verfügung stehende Raum wird somit sehr günstig ausgenutzt.

Je nach den Betriebs- und Umgebungsbedingungen können die Antriebseinheiten 2 auch mit einer gesonderten Kühlung, insbesondere einer in die Bodenplatte 40 integrierten Luft- oder Wasserkühlung versehen sein.

Dadurch kann ein erfindungsgemäßer Wasserlanzenbläser auch in besonders heißen Bereichen eingesetzt werden. Ohnehin in der Bodenplatte 40 vorhandene Kanäle, die zum Herstellen solcher Profile erforderlich sind, können als Kühlkanäle genutzt werden, ohne daß das übrige System dadurch verändert oder beeinträchtigt wird.

### Bezugszeichenliste

- 1: Haltevorrichtung
- 2: Antriebseinheit
- 3: Motor
- 4: Spindel
- 5: Spindelmutter
- 6: Gleitschuh
- 7: Schiene
- 8: Befestigungseinheit
- 9: Positionierhilfe
- 10: Profilschiene
- 11: Abdeckung
- 12: Spalt
- 13: Schiffchen
- 14: Gummilippe
- 15: Anschlußvorrichtung
- 16: Anschlußelement
- 17: Verteiler
- 18: Wasserlanze
- 19: Steuerungselement
- 20: Kontrollanzeige
- 21: Schlauchsystem
- 22: Schlauch
- 23: Anschluß
- 24: Bedienungselement
- 25: Querschnittsmittelpunkt
- 26: Gerade
- 27: Verbindungsselement
- 28: Faltenbalg
- 29: Metallband
- 30: Gummiband
- 31: Mündung
- 32: Luke
- 33: Quadrat
- 34: Mantelschlauch
- 35: Gleitmittel
- 36: Ende
- 37: Seite
- 38: Verfahrbereich
- 39: Projektionsfläche
- 40: Bodenplatte
- 41: Seitenwand
- 42: Endbereich
- 43: Wasserzuleitungssytem
- 44: Ventil
- 45: Ecke

## Patentansprüche

1. Wasserlanzenbläser zur Reinigung von Wärmeanlagen, wobei eine mit einem Wasserzuleitungssystem (43) verbundene Wasserlanze (18) mit ihrer Mündung (31) an oder in einer Luke (32) schwenkbar angeordnet ist und einen Wasserstrahl durch die in Betrieb befindliche und mit Flammen und/oder Rauchgasen beströmte Wärmeanlage hindurch auf von der Luke (32) aus erreichbare Wandbereiche blasen kann, mit einem Antriebssystem, das mindestens zwei Antriebseinheiten (2) zur Steuerung der Wasserlanze (18) aufweist, und mit einer Haltevorrichtung (1) zur Befestigung des Wasserlanzenbläsers an der Wärmeanlage, **dadurch gekennzeichnet, daß** in die Haltevorrichtung (1) Teile (15, 16, 17, 44) des Wasserzuleitungssystems (43) integriert sind.

2. Wasserlanzenbläser nach Anspruch 1, **dadurch gekennzeichnet, daß** die Haltevorrichtung (1) mindestens eine AnschlußVorrichtung (15) für eine Wasserzuleitung und mindestens ein Anschlußelement (16) für eine flexible Leitung zum Weiterleiten von Wasser zur Wasserlanze (18) aufweist.

3. Wasserlanzenbläser nach Anspruch 1 oder 2, **dadurch gekennzeichnet, daß** in die Haltevorrichtung (1) wenigstens ein Verteiler (17) integriert ist, welcher die Wasserzuleitung mit zwei oder mehr Anschlußelementen (16) verbindet.

4. Wasserlanzenbläser nach einem der Ansprüche 1 bis 3, **dadurch gekennzeichnet, daß** in die Haltevorrichtung (1) mindestens ein Ventil (44) des Wasserzuleitungssystems (43) integriert ist.

5. Wasserlanzenbläser nach einem der Ansprüche 1 bis 4, **dadurch gekennzeichnet. daß** die flexible Leitung von der Haltevorrichtung (1) zu der Wasserlanze (18) als flexibles Schlauchsystem (21 ) mit zwei oder mehr parallelen Schläuchen (22) ausgeführt ist, wobei der Wasserstrom auf zwei oder mehr Schläuche (22) aufgeteilt ist.

6. Wasserlanzenbläser nach Anspruch 5, **dadurch gekennzeichnet, daß** das Schlauchsystem (21) vier Schläuche (22) mit jeweils einem Querschnittsmittelpunkt (25) hat, wobei diese Querschnittsmittelpunkte (25) auf den Ecken eines Quadrates (33) angeordnet sind.

7. Wasserlanzenbläser nach Anspruch 5, **dadurch gekennzeichnet, daß** das Schlauchsystem (21) mit drei oder mehr Schläuchen (22) mit jeweils einem Querschnittsmittelpunkt (25) ausgeführt ist, wobei diese Querschnittsmittelpunkte (25) auf einer Geraden (26) angeordnet sind.

8. Wasserlanzenbläser nach einem der Ansprüche 5 bis 7, **dadurch gekennzeichnet, daß** das Schlauchsystem (21) einen Mantelschlauch (34) aufweist, wobei dieser zumindest teilweise die Schläuche (22) umgibt und vorzugsweise in seinem Inneren mit Gleitmittel (35) versehen ist.

9. Wasserlanzenbläser nach einem der Ansprüche 1 bis 8, wobei ein Endbereich (42) der Wasserlanze (18) während des Betriebes des Wasserlanzenbläsers eine maximale Projektionsfläche (39) überstreicht, **dadurch gekennzeichnet, daß** die in die Haltevorrichtung (1) integrierten Teile (15, 16, 17, 44) des Wasserzuleitungssystems (43) im Bereich einer Ecke (45) der Projektionsfläche (39) konzentriert angeordnet sind.

10. Wasserlanzenbläser nach einem der vorangegangenen Ansprüche, **dadurch gekennzeichnet, daß** das Antriebssystem mindestens zwei rechtwinklig zueinander angeordneten Antriebseinheiten (2) zur Steuerung der Wasserlanze (18) hat, und daß die Antriebseinheiten (2) als Module ausgebildet und untereinander austauschbar sind.

11. Wasserlanzenbläser nach einem der vorangehenden Ansprüche, wobei an einer Antriebseinheit (2) ein seitlich (37) hervorstehendes Verbindungsselement (27) mit einem Ende (36) zum Anlenken der Wasserlanze (18) angeordnet ist, **dadurch gekennzeichnet, daß** das Verbindungsselement (27) mit seinem Ende (36) zu der Seite (37) ausgerichtet ist, welche den Teilen (15, 16, 17, 44) des Wasserleitungssystems (43) zugewandt ist.

12. Wasserlanzenbläser nach einem der vorangehenden Ansprüche, **dadurch gekennzeichnet, daß** jede Antriebseinheit (2) einen Motor (3), eine von dem Motor (3) drehbare Spindel (4) und eine Spindelmutter (5) aufweist. wobei die Spindelmutter (5) translatorisch bewegbar ist.

13. Wasserlanzenbläser nach Anspruch 12, **dadurch gekennzeichnet, daß** die Spindelmutter (5) durch ein Führungssystem mit Gleitschuhen (6) und Schienen (7) geführt ist.

14. Wasserlanzenbläser nach Anspruch 13, **dadurch gekennzeichnet, daß** die Gleitschuhe (6) mit einer Befestigungseinheit (8) verbunden sind.

15. Wasserlanzenbläser nach Anspruch 14, **dadurch gekennzeichnet, daß** die Befestigungseinheit (8) Positionierhilfen (9) zur exakten Ausrichtung von auf der Befestigungseinheit (8) befestigbaren Strukturen (2, 27) aufweist, welche insbesondere als Stifte und/oder Nuten und/oder Bohrungen ausgeführt sind.

16. Wasserlanzenbläser nach Anspruch 11 oder 12, **dadurch gekennzeichnet. daß** an der Befestigungseinheit (8) einer ersten Antriebseinheit (2) eine zweite baugleiche Antriebseinheit (2) oder das Verbindungsselement (27) fixierbar ist.

17. Wasserlanzenbläser nach einem der Ansprüche 10 bis 16, **dadurch gekennzeichnet, daß** die Antriebseinheit (2) eine käfigartige Profilschiene (10) und eine Abdeckung (11) hat, welche schmutzempfindliche Komponenten (3, 4, 5, 6, 7) der Antriebseinheit (2) wenigstens teilweise umschließen, wobei insbesondere die Befestigungseinheit (8) außerhalb der käfigartigen Profilschiene (10) angeordnet und durch mindestens einen Spalt (12) hindurch mit den Gleitschuhen (6) im Inneren der Profilschiene (10) verbunden ist.

18. Wasserlanzenbläser nach Anspruch 17, **dadurch gekennzeichnet, daß** mindestens ein Faltenbalg(28) so angeordnet ist, daß dieser zumindest teilweise den mindestens einen Spalt (12) zwischen der Profilschiene (10) und der Abdeckung (11) abdichtet.

19. Wasserlanzenbläser nach Anspruch 17, **dadurch gekennzeichnet, daß** mindestens ein Gleitschuh (6) jeweils einer Schiene (7) mittels eines Schiffchens (13) mit der Befestigungseinheit (8) verbunden ist, welches in einem Spalt (12) zwischen Profilschiene (10) und Abdeckung (11) angeordnet ist, wobei die Profilschiene (10) und die Abdeckung (11) Gummilippen (14) aufweisen, die sich über die Spalte (12) erstrecken, vorzugsweise einander wenigstens teilweise berühren, und an den Schiffchen (13) anliegen.

20. Wasserlanzenbläser nach Anspruch 17, **dadurch gekennzeichnet, daß** der Spalt (12) durch zwei Bänder (29, 30) abgedichtet ist, wobei eine mit der Spindelmutter (5) verbundene Struktur zwischen den Bändern (29, 30) angeordnet ist, insbesondere zwischen einem nach außen gerichteten Metallband (29) und einem nach innen, zum Führungssystem hin gerichteten Gummiband (30).

21. Wasserlanzenbläser nach Anspruch 17, **dadurch gekennzeichnet, daß** in die Profilschiene (10) Luft mit Überdruck einleitbar ist, wobei die Luft im wesentlichen durch die Spalte (12) zwischen Profilschiene (10) und Abdeckung (11) entweicht.

22. Wasserlanzenbläser nach einem der Ansprüche 1 bis 21, **dadurch gekennzeichnet, daß** die Haltevorrichtung (1) integrierte Steuerungskomponenten (19) für das Antriebssystem und/oder zur Ausbildung und Überwachung des Wasserstrahls aufweist.

23. Wasserlanzenbläser nach einem der Ansprüche 1 bis 22, **dadurch gekennzeichnet, daß** die Haltevorrichtung (1) Kontrollanzeigen (20) und/oder Bedienungselemente (24) aufweist, mit welchen gegebenenfalls die Steuerungskomponenten (19) beeinflußbar sind.

24. Wasserlanzenbläser nach einem der Ansprüche 1 bis 23, **dadurch gekennzeichnet, daß** die Haltevorrichtung (1) Anschlüsse (23) für eine Fernbedienung und/oder Femdiagnose aufweist:

## Claims

1. Water lance blower for cleaning heating installations, wherein a water lance (18) connected to a water supply system (43) is arranged pivotably with it mouth (31) on or in a hatch (32) and a water jet can blow through heating installations that are in operation and being flowed through with flames and/or smoke onto wall areas that are reachable via the hatch (32), with a drive system that is provided with at least two drive units (2) for controlling the water lance (18) and with a retaining device (1) for attaching the water lance blower to the heating installation, **characterised in that** parts (15, 16, 17, 44) of the water supply system (43) are integrated into the retaining device (1).

2. Water lance blower according to claim 1, **characterised in that** the retaining device (1) is provided with at least one connecting device (15) for a water supply line and at least one connecting element (16) for a flexible line for conducting water to the water lance (18).

3. Water lance blower according to claim 1 or 2, **characterised in that** at least one distributor (17) is integrated into the retaining device (1), which connects the water supply line to two or more connecting elements (16).

4. Water lance blower according to one of claims 1 to 3, **characterised in that** at least one valve (44) of the water supply system (43) is integrated into the retaining device (1).

5. Water lance blower according to one of claims 1 to 4, **characterised in that** the flexible line from the retaining device (1) to the water lance (18) is configured as a flexible hose system (21) with two or more parallel hoses (22) wherein the water flow is divided into two or more hoses (22).

6. Water lance blower according to claim 5, **characterised in that** the hose system (21) has four hoses (22) each with a cross-section centre point (25), wherein these cross-section centre points (25) are arranged on the comers of a square (33).

7. Water lance blower according to claim 5, **characterised in that** the hose system (21) is configured with three or more hoses (22) each with a cross-section centre point (25), wherein these cross-section centre points (25) are arranged in a straight line (26).

8. Water lance blower according to one of claims 5 to 7, **characterised in that** the hose system (21) is provided with a hose jacket (34), wherein this at least partially surrounds the hoses (22) and is preferably provided with slipping agent (35) in its interior.

9. Water lance blower according to one of claims 1 to 8, wherein an end area (42) of the water lance (18) sweeps a maximum projection surface (39) during operation of the water lance blower, **characterised in that** the parts (15, 16, 17, 44) of the water supply system (43) integrated into the retaining device (1) are arranged concentrated in the area of a comer (45) of the projection surface (39).

10. Water lance blower according to one of the preceding claims, **characterised in that** the drive system has at least two drive units (2) arranged at right-angles, for controlling the water lance (18), and that the drive units are configured as modules and can be exchanged with one another.

11. Water lance blower according to one of the preceding claims, wherein a laterally projecting connecting element (27) with an end (36) for articulating the water lance (18) is arranged on a drive unit (2), **characterised in that** the connecting element (27) is orientated with its end (36) towards the side (37) opposite the parts (15, 16, 17, 44) of the water supply system (43).

12. Water lance blower according to one of the preceding claims, **characterised in that** each drive unit (2) is provided with a motor (3), a spindle (4) that can be turned by the motor (3), and a spindle nut (5), wherein the spindle nut (5) can be moved in a translatory manner.

13. Water lance blower according to claim 12, **characterised in that** the spindle nut (5) is guided by a guidance system with slide shoes (6) and rails (7).

14. Water lance blower according to claim 13, **characterised in that** the slide shoes (6) are connected with a fastening element (8).

15. Water lance blower according to claim 14, **characterised in that** the fastening element (8) is provided with positioning aids (9) for accurate orientation of structures (2,27) that can be attached to the fastening element (8), which are configured in particular as pins and/or grooves and/or bores.

16. Water lance blower according to claim 11 or 12, **characterised in that** a second drive unit (2) of the same design, or the connecting element (27), can be fixed onto the fastening element (8) of a first drive unit (2).

17. Water lance blower according to one of claims 10 to 16, **characterised in that** the drive unit (2) has a cage-like profiled rail (10) and a cover (11) that at least partially enclose components (3, 4, 5, 6, 7) of the drive unit (2) that are sensitive to soiling, wherein in particular the fastening element (8) is arranged outside the cage-like profiled rail (10) and is connected through at least one gap (12) to the slide shoes (6) in the interior of the profiled rail (10).

18. Water lance blower according to claim 17, **characterised in that** the at least one expansion bellows (28) is arranged such that it at least partially seals the at least one gap (12) between the profiled rail (10) and the cover (11).

19. Water lance blower according to claim 17, **characterised in that** at least one slide shoe (6) is respectively connecting to a rail (7) by means of a shuttle (13) with the fastening element (8), which is arranged in a gap (12) between the profiled rail (10) and cover (11), wherein the profiled rail (10) and the cover (11) are provided with rubber lips (14) that extend over the gap (12), preferably at least partially touch one another, and lie against the shuttle (13).

20. Water lance blower according to claim 17, **characterised in that** the gap (12) is sealed by two bands (29, 30), wherein a structure connected to the spindle nut (5) is arranged between the bands (29, 30), in particular between an outwardly orientated metal band (29) and a rubber band (30) inwardly orientated towards the guidance system.

21. Water lance blower according to claim 17, **characterised in that** air at overpressure can be introduced into the profiled rail (10), whereby the air substantially disperses through the gaps (12) between the profiled rail (10) and cover (11).

22. Water lance blower according to one of claims 1 to 21, **characterised in that** the retaining device (1) is provided with integrated steering components (19) for the drive system and/or for forming and monitoring the water jet

23. Water lance blower according to one of claims 1 to 22, **characterised in that** the retaining device (1) is provided with control indicators (20) and/or operating elements (24) with which the steering components (19) can possibly be influenced.

24. Water lance blower according to one of claims 1 to 23, **characterised in that** the retaining device (1) is provided with connectors (23) for a remote control and/or remote diagnostics.

## Revendications

1. Soufflante pour lance à eau pour le nettoyage d'installations thermiques, dans quel cas une lance à eau (18) en liaison avec un système d'alimentation en eau (43) est agencée avec possibilité de pivotement avec son orifice (31) sur ou dans une lucarne (32) et peut souffler à travers l'installation thermique en opération et étant affluée par des flammes et/ou par des gaz de fumée, un jet d'eau sur des régions de paroi étant accessibles par la lucarne (32), avec un système d'entraînement qui a au moins deux unités d'entraînement (2) pour commander la lance à eau (18), et avec un dispositif de retenue (1) pour fixer la soufflante pour lance à eau sur l'installation thermique, **caractérisée en ce que** des pièces (15, 16, 17, 44) du système d'alimentation en eau (43) sont intégrées dans le dispositif de retenue (1) .

2. Soufflante pour lance à eau selon la revendication 1, **caractérisée en ce que** le dispositif de retenue (1) a au moins un dispositif de connexion (15) pour une ligne alimentation en eau et au moins un élément de connexion (16) pour une ligne flexible pour guider de l'eau vers la lance à eau (18).

3. Soufflante pour lance à eau selon la revendication 1 ou 2, **caractérisée en ce qu'**au moins un distributeur (17) est intégré dans le dispositif de retenue (1), lequel distributeur relie la ligne d'alimentation en eau à deux ou plus que deux éléments de connexion (16).

4. Soufflante pour lance à eau selon l'une des revendications 1 à 3, **caractérisée en ce qu'**au moins une valve (44) du système d'alimentation en eau (43) est intégrée dans le dispositif de retenue (1).

5. Soufflante pour lance à eau selon l'une des revendications 1 à 4, **caractérisée en ce que** la ligne flexible à partir du dispositif de retenue (1) jusqu'à la lance à eau (18) est réalisée comme système de tuyau flexible (21) avec deux ou plus que deux tuyaux parallèles (22), le flux d'eau étant réparti sur deux ou plus que deux tuyaux (22).

6. Soufflante pour lance à eau selon la revendication 5, **caractérisée en ce que** le système de tuyau (21) a quatre tuyaux (22), chacun avec un point médian de section transversale (25), ces points médians de section transversale (25) étant agencés sur les coins d'un carré (33).

7. Soufflante pour lance à eau selon la revendication 5, **caractérisée en ce que** le système de tuyau (21) est réalisé avec trois ou plus que trois tuyaux (22), chacun avec un point médian de section transversale (25), ces points médians de section transversale (25) étant agencés sur une droite (26).

8. Soufflante pour lance à eau selon l'une des revendications 5 à 7, **caractérisée en ce que** le système de tuyau (21) a un tuyau d'enveloppe (34), dans quel cas celui-ci entoure au moins partiellement les tuyaux (22) et est pourvu de préférence de lubrifiant (35) dans son intérieur.

9. Soufflante pour lance à eau selon l'une des revendications 1 à 8, une région d'extrémité (42) de la lance à eau (18) balayant une surface maximale de projection (39) durant l'opération de la soufflante pour lance à eau, **caractérisée en ce que** les pièces (15, 16, 17, 44) du système d'alimentation en eau (43) intégrées dans le dispositif de retenue (1) sont agencées de manière concentrée dans la région d'un coin(45) de la surface de projection (39).

10. Soufflante pour lance à eau selon l'une des revendications précédentes, **caractérisée en ce que** le système d'entraînement a au moins deux unités d'entraînement (2) agencées de manière rectangulaire l'une par rapport à l'autre pour la commande de la lance à eau (18) et **en ce que** les unités d'entraînement (2) sont réalisées comme modules et sont interchangeables entre eux.

11. Soufflante pour lance à eau selon l'une des revendications précédentes, dans quel cas un élément de liaison (27) en projection latérale (37) et avec une extrémité (36) pour articuler la lance à eau (18) est agencé sur une unité d'entraînement (2), **caractérisée en ce que** l'élément de liaison (27) est dirigé avec son extrémité (36) vers le coté (37) qui est orienté vers les pièces (15, 16, 17, 44) du système d'alimentation en eau (43).

12. Soufflante pour lance à eau selon l'une des revendications précédentes, **caractérisée en ce que** chaque unité d'entraînement (2) a un moteur (3), une broche (4) pouvant être tournée par le moteur (3) et un écrou (5) de broche, l'écrou (5) de broche pouvant être déplacé de manière translationnelle.

13. Soufflante pour lance à eau selon la revendication 12, **caractérisée en ce que** l'écrou (5) de broche est guidé par un système de guidage avec des sabots glissés (6) et des rails (7).

14. Soufflante pour lance à eau selon la revendication 13, **caractérisée en ce que** les sabots glissés (6) sont reliés à une unité de fixation (8).

15. Soufflante pour lance à eau selon la revendication 14, **caractérisée en ce que** l'unité de fixation (8) a des aides de positionnement (9) pour l'orientation exacte de structures (2, 27) pouvant être fixées sur l'unité de fixation (8), qui sont réalisées notamment comme des tiges et/ou des rainures et/ou des perçages.

16. Soufflante pour lance à eau selon la revendication 11 ou 12, **caractérisée en ce que** sur l'unité de fixation (8) d'une première unité d'entraînement (2) on peut fixer une deuxième unité d'entraînement (2) ayant la même construction ou l'élément de liaison (27).

17. Soufflante pour lance à eau selon l'une des revendications 10 à 16, **caractérisée en ce que** l'unité d'entraînement (2) a un rail profilé (10) à la façon d'une cage et une couverture (11), qui enferment au moins partiellement des composants (3, 4, 5, 6, 7) sensibles de l'unité d'entraînement, dans quel cas notamment l'unité de fixation (8) est agencée à l'extérieur du rail profilé (10) à la façon d'une cage et est reliée à travers au moins une fente (12) aux sabots glissés (6) à l'intérieur du rail profilé (10).

18. Soufflante pour lance à eau selon la revendication 17, **caractérisée en ce qu'**au moins un soufflet en accordéon (28) est agencé de telle manière que celui-ci étanche au moins partiellement l'au moins une fente (12) entre le rail profilé (10) et la couverture (11).

19. Soufflante pour lance à eau selon la revendication 17, **caractérisée en ce qu'**au moins un sabot glissé (6) d'un rail (7) respectif est relié à l'unité de fixation (8) au moyen d'une navette (13), qui est agencée dans une fente (12) entre le rail profilé (10) et la couverture (11), le rail profilé (10) et la couverture (11) présentant des lèvres en caoutchouc (14) qui s'étendent au passage de la fente (12), qui se touchent de préférence au moins partiellement et qui s'appliquent contre la navette (13).

20. Soufflante pour lance à eau selon la revendication 17, **caractérisée en ce que** la fente (12) est étanchée par deux bandes (29, 30), une structure reliée à l'écrou (5) de broche étant agencée entre les bandes (29, 30), notamment entre une bande métallique (29) orientée vers l'extérieur et une bande en caoutchouc (30) orientée vers l'intérieur, vers le système de guidage.

21. Soufflante pour lance à eau selon la revendication 17, **caractérisée en ce que** de l'air peut être introduit sous surpression dans le rail profilé (10), l'air s'échappant essentiellement par les fentes (12) entre le rail profilé (10) et la couverture (11).

22. Soufflante pour lance à eau selon l'une des revendications 1 à 21, **caractérisée en ce que** le dispositif de retenue (1) a des composants de commande (19) intégrés pour le système d'entraînement et/ou pour former et pour contrôler le jet d'eau.

23. Soufflante pour lance à eau selon l'une des revendications 1 à 22, **caractérisée en ce que** le dispositif de retenue (1) a des indicateurs de contrôle (20) et/ou des éléments de manoeuvre (24), avec lesquels les composants de commande (19) sont influençables le cas échant.

24. Soufflante pour lance à eau selon l'une des revendications 1 à 23, **caractérisée en ce que** le dispositif de retenue (1) a des connexions (23) pour une commande à distance et/ou pour un diagnostic à distance.
